# EUROPÄISCHE PATENTSCHRIFT

(11) **EP 0 332 278 B1**
(45) Veröffentlichungstag und Bekanntmachung des Hinweises auf die Patenterteilung: **09.10.1991**
(21) Anmeldenummer: 89200558.8
(22) Anmeldetag: 06.03.1989
(51) Int. Cl.: E06B 3/82

(54) **Tür und Verfahren zur Herstellung einer solchen**
Door and its manufacturing method
Porte et son mode de fabrication

(30) Priorität: 08.03.1988 NL 8800578
(43) Veröffentlichungstag der Anmeldung: 13.09.1989
(73) Patentinhaber: Polynorm N.V., 3751 LJ Bunschoten (NL)
(72) Erfinder: Heesbeen, Jan Dirk Pieter, Ir., NL-3752 ZJ Bunschoten (NL)
(74) Vertreter: Konings, Lucien Marie Cornelis Joseph

(56) Entgegenhaltungen:
- DE-A- 2 443 592
- FR-A- 2 539 803
- GB-A- 471 258
- US-A- 3 396 490
- US-A- 3 512 305
- US-A- 3 750 333
- US-A- 3 768 206
- BOUWWERELD, Band 84, Nr. 10, 13. Mai 1988, Seite 47; J. WILSCHUT: "PVC-profiel in stalen deur onderbreekt koudebrug"

## Beschreibung

Die Erfindung betrifft eine Tür, die zwei Metallhautplatten umfaßt, die eine Schicht Isolationsmaterial zwischen sich einschließen und die jeweils nach innen umgefalzte U-förmige Ränder aufweisen, die miteinander mittels eines Verbindungsprofils mit Schnappverbindungen verbunden sind. Eine solche Tür ist aus EP-A-0001828 bekannt.

Die Erfindung beabsichtigt die Schaffung einer soliden Tür, die eine gute Wärmedämmung aufweist und die einem großen Temperaturunterschied auf beiden Seiten standhalten kann. Dazu ist die Erfindung dadurch gekennzeichnet, daß jeder Rand der Tür ein aus Metall bestehendes L-förmiges Versteifungsprofil aufweist, an das ein nach außen gerichteter Flansch in den U-förmigen Rand der ersten Hautplatte zur Bildung einer Randkombination eingreift, und daß zwischen der Randkombination und einem Körper des L-förmigen Versteifungsprofils das Verbindungsprofil angeordnet ist, das mit der ersten Schnappverbindung in die Randkombination und mit der zweiten Schnappverbindung in den U-förmigen Rand der zweiten Hautplatte eingreift.

Die Erfindung verschafft ebenfalls ein in Anspruch 9 angedeutetes Verfahren zur Herstellung der oben genannten Tür.

Die genannten und anderen Kennzeichen der Erfindung werden nachstehend in der folgenden Beschreibung an Hand einer Zeichnung erläutert werden.

In der Zeichnung zeigen:
Figur 1 eine Seitenansicht der erfindungsgemäßen Tür;
Figur 2 eine isolierte Ansicht der Türelemente ohne Fenster, Scharnierband, Schloß und ohne Basküleverschlüsse;
Figur 3 in größerem Maßstab einen Querschnitt in der Linie III-III der Figur 1;
Figur 4 in größerem Maßstab einen Querschnitt in der gebrochenen Linie IV-IV der Figur 1;
Figur 5 in größerem Maßstab einen Querschnitt in der Linie V-V der Figur 1;
Figur 6 in größerem Maßstab eine perspektivische Ansicht nach Pfeil VI aus Figur 1 in einem frühen Stadium während der Herstellung der Tür; und
Figur 7 in größerem Maßstab einen Querschnitt in der Linie VII-VII der Figur 1.

Die erfindungsgemäße Tür umfaßt eine erste Hautplatte 1 und eine zweite Hautplatte 2. Die Hautplatten 1 und 2 sind beide aus Metallblech hergestellt, zum Beispiel 0,6 - 1 mm, und haben jeweils U-förmige nach innen umgefalzte Ränder 4, 5.

Die Hautplatte 1 hat auf seinem vollen Umfang ein L-förmiges Versteifungsprofil 6, von dem ein nach außen gerichteter Flansch 7 einen U-förmigen nach innen gefalzten Rand 8 hat, um in das Innere des U-förmigen Randes 4 der Hautplatte 1 hineinzupassen, um damit eine Randkombination zu bilden. Die Ränder 4 und 8 sind nach dem Zusammensetzen miteinander durch die Ränder 4 und 8 verbunden und sind gleichzeitig an denselben Stellen mit Einsprüngen 9 und 10 zu versehen. Zunächst werden die aufstehenden Versteifungsprofile 6 und danach die waagerechten Versteifungsprofile 6 aus der Hautplatte 1 angebracht.

An der Verschlußseite 12 der Tür 3 ist das Versteifungsprofil 6 Bestandteil eines Omegaprofils 11. In diesem Omegaprofil 11 sind vorzugsweise Führungselemente 30 für eine Basküleverschlußstange 31 durch Punktschweißen angebracht worden (Siehe Figur 5).

Die an den Oberseiten und an den Unterseiten der Tür 3 angebrachten waagerechten Versteifungsprofile 6 haben jeweils aus ihrem Bein 19 herausgestanzten und umgebeugten Lippen 63, die an einem Omegaprofil und an einem senkrechten Versteifungsprofil 6 mittels Nieten 64 oder ähnlicher Mittel verbunden sind (Siehe Figur 5). Die mit Profilen 6 und 11 versehene Hautplatte 1 und die Hautplatte 2 werden einer Verarbeitungsbehandlung unterzogen. Dies ist noch bei hoher Temperatur und unter chemischen Bedingungen möglich, gegen die Stahl beständig ist. Diese verarbeiteten Hautplatten 1 und 2 werden noch mit einer Schutzfolie versehen.

Danach wird eine Schicht Isolationsmaterial 13, die aus einem plattenförmigen Körper beispielsweise aus Polystyrol, Steinwolle oder aus Polyurethan besteht, auf beiden Seiten mit einer Haftschicht 14 versehen und in die Hautplatte 1 eingelegt. Dabei dringt Leim zwischen die Hautplatte 1 und einen Rand 15 des Omegaprofils 11, welcher Rand 15 zu diesem Zweck vorher mit Aussparungen 16 versehen worden ist. Weiter wird ein Streifen 17 auf das Omegaprofil 11 und auf die zweite Hautplatte 2 angebracht. Weiter wird jeweils ein Verbindungsprofil 18 zwischen die Randkombination 4, 8 und das aufstehende Bein 19 jeden Versteifungsprofils 6 eingesetzt.

Das Verbindungsprofil 18 ist ein hohl extrudiertes Profil aus elastischem aber dennoch festem Kunststoff, zum Beispiel aus PVC, und weist einen ersten federnden Schnapprand 21 auf, mit dem eine Schnappverbindung mit der Randkombination 4, 8 beim Einbringen in die Hautplatte 1 zustande gebracht wird.

Ein zweiter federnder Schnapprand 22 bringt eine Schnappverbindung mit dem Rand 5 der zweiten Hautplatte 2 zustande, wenn diese über die zuvor zusammengesetzte Konstruktion gelegt wird und mit einer Presse zusammengepreßt wird. Dann wird die Tür 3 zu einer Sandwichkonstruktion vereint. Die Schnappränder 21 und 22 des Verbindungsprofils 19 weisen schräge Berührungsflächen 28 beziehungsweise 29 auf. Das Verbindungsprofil 18 hat, begrenzt durch den Schnapprand 21 und den Stützrand 24 eine Rille 23, in die ein hohler Festhaltestreifen 25 eines Dichtungsprofils 26 schnappend aufgenommen wird. Das Dichtungsprofil 26 ist aus weich-elastischem Material hergestellt, zum Beispiel aus weichem PVC, und hat einen dichtenden Schwenkflansch 27.

In folgenden Bearbeitungsschritten wird die Tür 3 mit Türbeschlägen und eventuell mit einem Fenster, Briefkasten und ähnlichem mehr versehen. Zum Einbringen des Schlosses 41 wird eine dafür bestimmte Aussparung in dem Verbindungsprofil 18 und in dem Omegaprofil 11 und in der Dämmschicht ausgefräst. Basküleverschlußstangen 31 werden von den Oberseiten und von den Unterseiten in die Tür 3 durch zuvor in den Versteifungsprofilen 6 und in den Führungselementen 30 durch Tiefziehen angeformten Führungsbuchsen 34 beziehungsweise 35 gesteckt. Dafür werden ebenfalls die erforderlichen Löcher 40 in den Verbindungsprofilen 18 gebohrt. Die Basküleverschlußstangen 31 werden weiter mit Schraubverbindungen 37 mit zentralen Basküleverschlußstücken 38 verbunden. Das Schloß 41 ist mit Blechtreibschrauben 42 an dem Omegaprofil 11 befestigt. Scharnierbänder 45 sind mit ihren Schraubstangen 46 in dazu vorgesehenen Schraublöchern befestigt (Siehe Figur 4).

Wenn ein Fenster 47 gemacht wird, wird eine öffnung 48 ausgespart. Darin werden zwei Fensterrahmen 49 mit identischen Profilen 50 mit Einsetzung einer Doppelt-Verglasungskombination 51 mit Dichtungsrändern 52 zwischen Druckrändern 53 von Profilen 50 und einem elastischen Abdeckstreifen 55 zwischen Andruckstücken 56 der Profile 50 eingesetzt. Weiter werden elastische Abdeckstücke 57 zwischen Hautplatten 1, 2 und die Außenränder 58 von Profilen 50 eingesetzt. Die Fensterrahmen 49 werden mittels Winkelstücken 60 aus Metall montiert, die in dazu ausgebildeten Kanälen der Profile 50 aufgenommen sind. Die Verbindung der Fensterrahmen 49 erfolgt mittels Innensechskantschrauben 61, die in den Schraublöchern 59 eines der Fensterrahmen 49 angebracht worden sind, während der andere Fensterrahmen 49 durchgehende Löcher 62 hat.

Für die Gestaltung der angegebenen Türenelemente wird weiter auf die Zeichnung verwiesen.

Durch einen großen Temperaturunterschied zwischen den Hautplatten 1 und 2 bedingte Dehnungen werden von den federnden Rändern 21 und 22 ausgeglichen.

Statt einer Schicht Isolationsmaterial in Form einer Platte, kann Isolationsmaterial verwendet werden, das nachher als Schaum eingespritzt wird.

## Patentansprüche

1. Tür (3), die zwei Metallhautplatten (1, 2) umfaßt, die eine Schicht Isolationsmaterial (13) zwischen sich einschließen und die jeweils nach innen umgefalzte U-förmige Ränder 4, 5) aufweisen, die miteinander mittels eines Verbindungsprofils (18) mit Schnappverbindungen (21, 22) verbunden sind, dadurch gekennzeichnet, daß jeder Rand der Tür (3) ein aus Metall bestehendes L-förmiges Versteifungsprofil (6) aufweist, an das ein nach außen gerichteter Flansch (7) in den U-förmigen Rand (4) der ersten Hautplatte (1) zur Bildung einer Randkombination (4, 8) eingreift, und daß zwischen der Randkombination (4, 8) und einem Körper (19) des L-förmigen Versteifungsprofils (6) das Verbindungsprofil (18) angeordnet ist, das mit der ersten Schnappverbindung (21) in die Randkombination (4, 8) und mit der zweiten Schnappverbindung (22) in den U-förmigen Rand (5) der zweiten Hautplatte (2) eingreift.

2. Tür (3) nach Anspruch 1, dadurch gekennnzeichnet, daß an der Verschlußseite der Tür (3) das L-förmige Versteifungsprofil (6) Bestandteil eines Omega-Profils (11) ist.

3. Tür (3) nach Anspruch 1 oder 2, dadurch gekennzeichnet, daß das Verbindungsprofil (18) ein hohles Kunststoffprofil ist.

4. Tür (3) nach den Ansprüchen 1, 2 oder 3, dadurch gekennzeichnet, daß das Verbindungsprofil (18) zwei verstellbare Schnappränder (21, 22) hat.

5. Tür (3) nach einem der vorigen Ansprüche, dadurch gekennzeichnet, daß das Verbindungsprofil (18) eine Rille (20) zur Aufnahme eines Festhaltestreifens (25) eines elastischen Dichtungsprofils (26) aufweist.

6. Tür (3) nach einem der vorigen Ansprüche, dadurch gekennzeichnet, daß an den Innenseiten der beiden Hautplatten (1, 2) eine Schicht Isolationsmaterial (13) verleimt worden ist.

7. Tür (3) nach einem der vorigen Ansprüche, dadurch gekennzeichnet, daß ein Omegaprofil (11) an der ersten Hautplatte verleimt worden ist.

8. Tür (3) nach einem der vorigen Ansprüche, dadurch gekennzeichnet, daß wenigstens eine Basküleverschlußstange (31) in einem kastenförmigen Kanal eines Omegaprofils (11) aufgenommen worden ist.

9. Verfahren zur Herstellung einer Tür nach einem der vorigen Ansprüche, dadurch gekennzeichnet, daß nacheinander die nachfolgenden Schritte vorgenommen werden:
a. In einer ersten Hautplatte (1), die mit U-förmigen umgefalzten Rändern (4) versehen ist, wird in jedem Rand (4) ein Versteifungsprofil (6) befestigt;
b. Diese Konstruktion der ersten Hautplatte (1) mit Versteifungsprofilen (6) wird auf hohe Temperatur beschichtet.
c. Zwischen jeden U-förmigen Rand (4) der ersten Hautplatte (1) und das zugehörige Versteifungsprofil (6) wird ein Verbindungsprofil (18) schnappend eingesetzt, eine Schicht Isolationsmaterial (13) wird in die erste Hautplatte (1) eingelegt, wobei diese Isolationsschicht (13) an der ersten Hautplatte (1) verleimt wird, und die zweite Hautplatte (2) wird an der Isolationsschicht (13) verleimt und mittels Schnappverbindungen mit dem Verbindungsprofil (18) verbunden.

## Claims

1. Door (3) which includes two metal covering panels (1, 2) which enclose a layer of insulation material (13) between them and which each comprise inturned U-shaped edges (4, 5) which are joined together by means of a connecting profile (18) with snap-fit connections (21, 22), characterised in that each edge of the door (3) comprises an L-shaped metal reinforcing profile (6) on which an outwardly oriented flange (7) engages in the U-shaped edge (4) of the first covering panel (1) to form an edge combination (4, 8), and that between the edge combination (4, 8) and a body (19) of the L-shaped reinforcing profile (6) is arranged the connecting profile (18) which engages by the first snap-fit connection (21) in the edge combination (4, 8) and by the second snap-fit connection (22) in the U-shaped edge (5) of the second covering panel (2).

2. Door (3) according to claim 1, characterised in that on the lock side of the door (3), the L-shaped reinforcing profile (6) forms part of an omega profile (11).

3. Door (3) according to claim 1 or 2, characterised in that the connecting profile (18) is a hollow plastic profile.

4. Door (3) according to claim 1, 2 or 3, characterised in that the connecting profile (18) has two adjustable snap-fit edges (21, 22).

5. Door (3) according to any of the preceding claims, characterised in that the connecting profile (18) comprises a groove (20) for receiving a locking strip (25) of an elastic sealing profile (26).

6. Door (3) according to any of the preceding claims, characterised in that a layer of insulation material (13) has been glued onto the insides of the two covering panels (1, 2).

7. Door (3) according to any of the preceding claims, characterised in that an omega profile (11) has been glued onto the first covering panel.

8. Door (3) according to any of the preceding claims, characterised in that at least one espagnolette bolt (31) has been received in a box-like channel of an omega profile (11).

9. Method for the manufacture of a door according to any of the preceding claims, characterised in that the following steps are performed successively;
a) in a first covering panel (1) which is provided with U-shaped inturned edges (4), a reinforcing profile (6) is fixed in each edge (4);
b) this construction of the first covering panel (1) with reinforcing profiles (6) is coated at a high temperature;
c) a connecting profile (18) is inserted by snap-fitting between each U-shaped edge (4) of the first covering panel (1) and the associated reinforcing profile (6), a layer of insulation material (13) is inlaid in the first covering panel (1), this insulation layer (13) being glued to the first covering panel (1), and the second covering panel (2) is glued to the insulation layer (13) and joined to the connecting profile (18) by means of snag-fit connections.

## Revendications

1. Porte (3), comprenant deux panneaux extérieurs métalliques (1, 2) qui incluent entre eux une couche de matériau isolant (13) et qui présentent des bords respectifs repliés en U vers l'intérieur (4, 5), qui sont mutuellement assemblés par l'intermédiaire d'un profilé d'assemblage (18), à l'aide de moyens d'assemblage par enclenchement (21, 22), caractérisée en ce que chaque bord de la porte (3) présente un profilé de renforcement métallique en L (6), dont une aile (7), dirigée vers l'extérieur, s'engage dans le bord en U (4) du premier panneau extérieur (1) pour former une combinaison de bord (4, 8), et en ce que le profilé d'assemblage (18) est disposé entre la combinaison de bord (4, 8) et une aile de base (19) du profilé de renforcement en L (6), et s'engage dans la combinaison de bord (4, 8) par le premier moyen d'assemblage par enclenchement (21) et dans le bord en U (5) du second panneau extérieur (2) par le second moyen d'assemblage par enclenchement (22).

2. Porte (3) selon la revendication 1, caractérisée en ce que, sur le côté de fermeture de la porte (3), le profilé de renforcement en L (6) fait partie d'un profilé en oméga (11).

3. Porte (3) selon la revendication 1 ou 2, caractérisée en ce que le profilé d'assemblage (18) est un profilé creux en matière plastique.

4. Porte (3) selon la revendication 1, 2 ou 3, caractérisée en ce que le profilé d'assemblage (18) possède deux bords d'enclenchement élastiques (21, 22).

5. Porte (3) selon l'une des revendications précédentes, caractérisée en ce que le profilé d'assemblage (18) présente une gorge (20) pour recevoir une bande de retenue (25) d'un profilé d'étanchéité élastique (26).

6. Porte (3) selon l'une des revendications précédentes, caractérisée en ce qu'une couche de matériau isolant (13) a été collée sur les côtés intérieurs des deux panneaux extérieurs (1, 2).

7. Porte (3) selon l'une des revendications précédentes, caractérisée en ce qu'un profilé en oméga (11) est collé sur le premier panneau extérieur.

8. Porte (3) selon l'une des revendications précédentes, caractérisée en ce qu'au moins une tige de fermeture à bascule (31) a été logée dans un canal en forme de caisson d'un profilé en oméga (11).

9. Procédé de fabrication d'une porte selon l'une des revendications précédentes, caractérisé en ce que les étapes suivantes sont successivement exécutées:
a) un profilé de renforcement (6) est fixé dans chaque bord (4) d'un premier panneau extérieur (1), qui est muni de borda repliés en U (4);
b) cet ensemble, constitué du premier panneau extérieur (1) et des profilés de renforcement (6), est enduit à haute température;
c) un profilé d'assemblage (18) est mis en place par enclenchement entre chaque bord en U (4) du premier panneau extérieur (1) et le profilé de renforcement associé (6), une couche de matériau isolant (13) est insérée dans le premier panneau extérieur (1), cette couche isolante (12) étant collée sur le premier panneau extérieur (1), et le second panneau extérieur (2) est collé sur la couche isolante (13) et assemblé au profilé d'assemblage (18) à l'aide de moyens d'assemblage par enclenchement.
